# EUROPÄISCHE PATENTSCHRIFT

(11) **EP 1 359 371 B1**
(45) Veröffentlichungstag und Bekanntmachung des Hinweises auf die Patenterteilung: **31.05.2006**
(21) Anmeldenummer: 03005321.9
(22) Anmeldetag: 11.03.2003
(51) Int. Cl.: F21V 29/00, F21V 7/22, F21S 8/04, F21Y 103/00

(54) **Leuchte mit Diffusor-Korb**
Luminaire with a diffuser
Luminaire avec diffuseur

(30) Priorität: 12.04.2002 DE 10216249
(43) Veröffentlichungstag der Anmeldung: 05.11.2003
(73) Patentinhaber: Zumtobel Staff GmbH, 6850 Dornbirn (AT)
(72) Erfinder: Schmölz, Thomas, 6850 Dornbirn (AT)
(74) Vertreter: Schmidt-Evers, Jürgen

(56) Entgegenhaltungen:
- EP-A- 0 538 727
- DE-A- 10 006 410
- DE-A- 19 647 487
- FR-A- 2 267 518
- FR-E- 45 475
- GB-A- 2 215 447

## Beschreibung

Die Erfindung betrifft eine Leuchte mit einer rohrförmigen Gasentladungslampe sowie einem - von dem zu beleuchtenden Bereich aus gesehen - vor der Lampe angeordneten Diffusor-Korb, der zumindest teilweise aus einem eine teillichtdurchlässige Wandung bildenden Material besteht.

Eine Leuchte dieser Art ist in der DE 100 06 410 A beschrieben. Bei dieser vorbekannten Bauweise ist eine die Gasentladungslampe aufnehmende Lampenkammer zu dem zu beleuchtenden Bereich durch einen Diffusor-Korb begrenzt. Es ist der Zweck des Diffusor-Korbes, zum einen die Lampenkammer zu schützen und zwar sowohl gegen Beschädigungen als auch gegen Verschmutzungen, und zum anderen das von der Lampe abgestrahlte Licht zu streuen und dadurch eine zumindest quer wirksame Entblendung herbeizuführen, so dass eine Blendung für Personen, die sich im zu beleuchtenden Bereich bzw. Raum bei normalem Blickwinkel aufhalten, verhindert oder wenigstens vermindert ist.

Der Optik- oder Diffusor-Korb kann aus einem äußeren Gitter bestehen, der innen mit einem durchscheinenden Material, z. B. aus Kunststoff, belegt ist. Letzteres hat die Aufgabe, zu verhindern, dass Insekten, insbesondere Fliegen, in den Diffusor-Korb eindringen können.

Im Betrieb der Leuchte besteht die Gefahr eines Wärmestaus in der Lampenkammer. Der Wärmestau führt zwangsläufig zu einer Erhöhung der Betriebstemperatur der Lampen. Insbesondere bei den modernen dünnen Leuchtstoffröhren, die ohnehin schon viel Wärme erzeugen, führt das zu einer beträchtlichen Verminderung ihres Wirkungsgrades.

Um das Problem des Wärmestaus zu vermeiden, ist aus der FR 2 267 518 bekannt, eine Leuchte der gattungsgemäßen Art derart auszugestalten, dass die dem Diffusor-Korb gegenüberliegende Wandung eine Öffnung aufweist, welche eine Luftaustrittsöffnung bildet. Gleichzeitig ist der Diffusor-Korb derart ausgestaltet, dass im Verbindungsbereich zwischen Diffusor-Korb und Lampengehäuse Öffnungen gebildet werden, durch welche Luft einströmen kann. Auf diese Weise wird eine Luftzirkulation ermöglicht, welche die Bildung eines Wärmestaus verhindert. Problematisch ist allerdings, dass der Diffusor-Korb zum Bilden der Öffnungen für den Lufteintritt speziell ausgestaltet sein muss, wodurch wiederum die Zuverlässigkeit der Befestigung des Diffusor-Korbs an dem Gehäuse beeinträchtigt wird.

Aus der FR 45 475 ist ferner eine Leuchte bekannt, bei der eine transparente Abdeckung für ein Reflektorgehäuse seitliche Öffnungen aufweist, durch welche wiederum ein Lufteintritt ermöglicht wird. Die Anordnung der Lufteintrittsöffnung ist hier derart, dass die Befestigung der Abdeckung an dem Reflektorgehäuse nicht beeinträchtigt wird.

Der Erfindung liegt die Aufgabe zugrunde, bei einer Leuchte der eingangs angegebenen Art einen Wärmestau zu vermeiden oder zu vermindern. Ferner soll im Vergleich zur FR 2 267 518 eine verbesserte Halterung des Diffusor-Korbs ermöglicht werden.

Diese Aufgabe wird durch die Merkmale des Anspruchs 1 gelöst. Vorteilhafte Weiterbildungen der Erfindung sind in den Unteransprüchen beschrieben.

Bei der erfindungsgemäßen Leuchte weist der Diffusor-Korb zunächst an mindestens einer Seite der Lampenkammer mindestens eine Lufteintrittsöffnung auf, wobei die dem Diffusor-Korb gegenüberliegende Wandung der Lampenkammer mindestens eine Luftaustrittsöffnung aufweist. Diese Ausgestaltung ermöglicht eine Verringerung des Wärmestaus in der Lampenkammer aufgrund eines sich selbsttätig einstellenden Luftstroms, mit dem die in der Lampenkammer befindliche Wärme nach oben abgeführt wird. Der Luftstrom kommt durch einen Kamineffekt zustande. Dabei hat es sich als überraschend herausgestellt, dass der Wirkungsgrad der in der Lampenkammer befindlichen Lampe stärker verbessert werden kann, wenn die Lufteintrittsöffnung seitlich im Diffusor-Korb angeordnet ist, statt - wie man annehmen sollte - unten. Diese Erkenntnis kommt außerdem dem Bestreben entgegen, eine gleichmäßige Lichtabstrahlung störende Elemente, wie die Lufteintrittsöffnung, möglichst nicht im unteren Bereich, insbesondere im Boden des Diffusor-Korbes, anordnen zu müssen.

Die Lufteintrittsöffnung wird in Verbindung mit einem Lochblech oder Drahtgitter erfindungsgemäß so gestaltet und angeordnet, dass auch weiterhin das Eindringen von Insekten in den Diffusor-Korb weitgehend unterbunden wird. Hierzu ist das Lochblech bzw. Drahtgitter innen am Korbboden und mindestens am unteren Teil der Korbseitenwände mit einer Diffusor-Schicht belegt ist, wobei die Diffusor-Schicht an mindestens einer Korbseitenwand zur Bildung der Lufteintrittsöffnung in dem entsprechenden Bereich einen Abstand zu dem Drahtgitter oder Lochblech hat.

Vorzugsweise ist die Lufteintrittsöffnung am oberen Rand des Diffusor-Korbes angeordnet.

Gemäß einer Weiterbildung der Erfindung wird eine Leuchte vorgeschlagen, welche eine Lampenkammer aufweist, mindestens eine mit der Lampenkammer vorgesehene Fassung für mindestens eine in diese einzusetzende rohrförmige Gasentladungslampe, mindestens einen seitlich von der einzusetzenden Lampe angeordneten Reflektor, eine - von dem zu beleuchtenden Bereich aus gesehen - vor dem/jedem Reflektor angeordnete Diffusor-Scheibe aus teillichtdurchlässigem Material sowie eine zwischen der einzusetzenden Lampe und dem von dem Reflektor und der Diffusor-Scheibe eingeschlossenen Raum angeordnete Diffusor-Zwischenwand. Die Weiterbildung besteht darin, dass die Lichtabstrahlung und damit auch die Infrarotabstrahlung (Wärme) soweit wie möglich erhöht werden soll. Bisher wird durch den zumindest teilweise streuenden Reflektor und das teillichtdurchlässige Material der streuenden Zwischenwand ein Teil des Lichtes absorbiert und in Wärme umgewandelt bzw. eine Infrarotabstrahlung reduziert.

Die Lösung besteht nun darin, dass der Reflexionsgrad des Reflektors 100 % oder nahezu 100 % ist und/oder das teillichtdurchlässige Material der Zwischenwand vollständig oder nahezu vollständig frei von Einlagerungen ist.

Das bisher verwendete Diffusor-Material besteht aus PMMA (Polymethylmethaacrylat), in dem sich zur Erzielung der Diffusor-Wirkung verteilt kleine Körper (beispielsweise Glaskörper) befinden, die einen höheren Schmelzpunkt haben als das übrige Material. Ein solches Diffusor-Material hat noch einen Weißanteil von ca. 7 %.

Wenn nun entsprechend der erfindungsgemäßen Erweiterung ein Diffusor-Material verwendet werden soll, das vollständig oder nahezu vollständig frei von streuenden Einlagerungen ist, so bedeutet das, dass das Diffusor-Material keine Glaskörper oder dergleichen enthalten soll.

Nachfolgend werden vorteilhafte Ausgestaltungen der Erfindung anhand von bevorzugten Ausführungsbeispielen und einer Zeichnung näher erläutert.

Die Zeichnung zeigt eine erfindungsgemäße Leuchte im vertikalen Schnitt. Die Hauptteile der in ihrer Gesamtheit mit 1 bezeichneten Leuchte sind ein haubenförmiges Gehäuse 2 mit einer Deckenwand 2a und einer sich von deren Rand nach unten erstreckenden Umfangswand 2b, die eine unterseitige Gehäuseöffnung 3 begrenzt. Längs der am Ausführungsbeispiel vertikalen Mittelachse 4 der Leuchte 1 bzw. des Gehäuses 2 gesehen, kann die Leuchte 1 bzw. das Gehäuse 2 z. B. eine runde oder rechteckige Form aufweisen, so dass sich jeweils zwei Seitenwände 2c, 2d einander gegenüberliegen. Als Lichtquelle ist wenigstens eine Gasentladungslampe 5 vorgesehen, die röhrenförmig ausgebildet sein kann, wie es üblich ist. Bei einer sich gerade erstreckenden Lampenröhre 5 kann die Leuchte 1 eine in der Längsrichtung der Röhre längliche Form aufweisen. Zur Halterung der Gasentladungslampe 5 ist an einem oder sind an zwei gegenüberliegenden Enden der Gasentladungslampe 5 eine bzw. zwei nur andeutungsweise verdeutlichte Fassungen 6 vorgesehen.

Es können ein oder mehrere Gasentladungslampen 5 mit zugehörigen Fassungen 6 vorgesehen sein. Beim Ausführungsbeispiel sind drei Lampenröhren 5 horizontal nebeneinander angeordnet.

Die wenigstens eine Gasentladungslampe 5 befindet sich im mittleren Bereich des Gehäuses 2 und im mittleren oder oberen Bereich eines Diffusor-Gehäuses 7, das beim Ausführungsbeispiel aus einer oberen Diffusor-Haube 7a und einem unteren Diffusor-Korb 7b besteht. Vom unteren Seitenrand des Korbes 7b erstreckt sich auf jeder Seite eine Diffusor-Scheibe 8 jeweils zur gegenüberliegenden Umfangswand 2b, wobei es sich bei einer runden Leuchte um eine Ringscheibe handeln kann und bei einer viereckigen Leuchte um zwei seitliche Scheiben handeln kann. Beim Ausführungsbeispiel erstrecken sich die Scheiben 8 zu ihrem Umfangsrand hin geneigt, vorzugsweise bogen- oder kreisbogenförmig gekrümmt, wobei sie am oder in der Nähe des unteren Umfangsrandes der Umfangswand 2b enden können. Vom oberen Bereich der Haube 7a erstreckt sich ebenfalls ein kreisförmiger Reflektor 9 oder erstrecken sich zwei seitliche Reflektoren 9 bis zu der jeweils gegenüberliegenden Umfangswand 2b. Die Reflektoren 9 erstrecken sich vorzugsweise ebenfalls nach außen geneigt oder bogenförmig, insbesondere kreisbogenförmig gekrümmt, beim Ausführungsbeispiel ebenfalls zum unteren Rand der Umfangswand 2b, wobei sie in der Hohlkehle eines Winkels 11 am Außenrand der Diffusor-Scheiben 8 enden können. Die nach oben gewölbte Krümmung der Reflektoren 9 ist stärker als die Krümmung der Diffusor-Scheiben 8. Zwischen den Reflektoren 9 und den zugehörigen Diffusor-Scheiben 8 sowie der sich dazwischen erstreckenden Zwischenwand 7c der Haube 7a ist jeweils ein Leuchtenraum 12 mit einer im vertikalen Querschnitt flachen dreieckförmigen Form.

Beim Ausführungsbeispiel weist das Gehäuse 2 in der Umfangswand 2b oder wenigstens in den einander gegenüberliegenden Seitenwänden 2c jeweils eine Profileinziehung 10 auf, die sich vorzugsweise im unteren Bereich befindet und die freien Ränder der Diffusor-Scheiben 8 oder auch des oder der Reflektoren 9 übergreifen kann. Außerdem kann die Umfangswand 2b oder können die Seitenwände 2c an ihren freien Rändern durch einen abstehenden Flansch 10a stabilisiert sein, der vorzugsweise die Form einer Rinne aufweisen kann.

Die Leuchte 1 ist vorzugsweise von flacher Bauweise, wobei die in der Zeichnung sichtbare Breite B bezüglich ihrer Höhe H in einem Verhältnis von etwa 4 : 1 steht.

Beim Ausführungsbeispiel weist das Diffusor-Gehäuse 7 eine trapezförmige Querschnittsform auf, so dass die Zwischenwand 7c der oberen Haube 7a und die sich daran anschließenden Seitenwände 7d des unteren Korbes 7b nach unten divergent bzw. schräg erstrecken. Die Deckenwand 7e der oberen Haube 7a erstreckt sich vorzugsweise horizontal. Wie die Zeichnung zeigt, können die Reflektoren 9 mit einem auf der Deckenwand 7e aufliegenden mittleren Wandabschnitt 9a durch eine durchgehende Wand gebildet sein. Der Reflektor 9 bzw. die Reflektoren 9 sind jeweils durch eine dünne Wand, vorzugsweise aus Metall, insbesondere Blech, gebildet, wobei die dem zu beleuchtenden Bereich zugewandte Reflexionsfläche vorzugsweise hochgradig reflektierend ist, so dass die Reflexion 100 % oder nahezu 100 % beträgt.

Die Diffusor-Scheiben 8, die Seitenwandabschnitte 7c und die Deckenwand 7e können durch ein gemeinsames Bauteil gebildet sein, das vorzugsweise einteilig ausgebildet sein kann. Der Korb 7b ist durch eine nicht dargestellte Verbindungsvorrichtung, insbesondere eine Schnellverbindung oder Verrastungsvorrichtung, so mit der oberen Haube 7a oder den Diffusor-Scheiben 8 verbunden, dass die Zwischenwände 7c mit den Korbwänden etwa fluchten.

Der Korb 7b besteht aus einem topfförmigen Gitter 13 oder Lochblech, das feinmaschig ist und die Lampenkammer 14 im Diffusor-Gehäuse 7 vor dem Eintritt von Fliegen oder dergleichen schützt. Das Gitter 13 weist somit die Form eines oberseitig offenen Kastens oder Schale auf, dessen Bodenwand 13a sich vorzugsweise eben erstreckt und dessen Seitenwände 13b sich nach oben vorzugsweise konvergent erstrecken und einen spitzen Winkel W einschließen.

Das Gitter 13 ist innen mit einer Abdeckung 15 aus flachem bzw. folienförmigem durchscheinenden Material, vorzugsweise aus Kunststoff, besetzt, das ebenfalls die Form einer oberseitig offenen Schale mit einer ebenen Bodenwand 15a und sich nach oben erstreckenden Seitenwänden 15b aufweist und wie das Gitter allein oder mit diesem vorgefertigt sein kann.

Das Diffusor-Gehäuse 7 kann bei einer runden Leuchte als zentraler Körper oder bei einer viereckigen Leuchte als länglicher Körper an der Deckenwand 2a und/oder an den stirnseitig gegenüberliegenden Seitenwänden 2d befestigt sein.

In wenigstens einer Seitenwand des Diffusor-Korbes 7b ist wenigstens eine Lufteintrittsöffnung 21 angeordnet, die sich vorzugsweise in den Seitenwänden 15b der Abdeckung 15 befindet, so dass sie durch das Gitter 13 abgedeckt ist und die Lampenkammer 14 fliegensicher abgedeckt bleibt. Beim Ausführungsbeispiel sind die Lufteintrittsöffnungen 21 nur in den einander gegenüberliegenden Seitenwänden 15b spiegelsymmetrisch bezüglich der vertikalen Mittelebene der Leuchte 1 angeordnet und ausgebildet. Die Lufteintrittsöffnungen 21 befinden sich vorzugsweise im oberen Bereich der Seitenwände 15b, und sie sind insbesondere dadurch gebildet, dass die Seitenwände 15b niedriger bemessen sind, als die Seitenwände 13b des Gitters 13. Hierdurch ergibt sich jeweils eine Lichteintrittsöffnung 21 in der Form eines Schlitzes, der sich im Wesentlichen über die gesamte Länge der zugehörigen Seitenwand 15b erstrecken kann. Beim Ausführungsbeispiel sind die Seitenwände 15b bezüglich den Seitenwänden 13b nach innen geneigt angeordnet, wobei sich die Eintrittsöffnung 21 auch als Spalt zwischen dem oberen Rand der Seitenwand 15b und dem Gitter 13 ergibt. Diese Ausgestaltung ist insbesondere dann von Vorteil, wenn das Gitter 13 zur Vergrößerung seiner Stabilität im oberen Bereich seiner Seitenwände 13b nicht gelocht ist.

In der Deckenwand 7e des Diffusor-Gehäuses 7 oder des durchgehenden Reflektors 9 sind eine oder mehrere Luftaustrittsöffnungen 22 vorzugsweise im mittleren Bereich oder im mittleren Längsbereich angeordnet.

Die Diffusor-Scheiben 8, der obere Diffusor-Korb 7a und die Abdeckung 15 können aus einem Diffusor-Material bestehen, z. B. aus PMMA (Polymethylmethaacrylat), in dem sich zur Erzielung der Diffusor-Wirkung verteilt kleine weiße Körper befinden, die einen höheren Schmelzpunkt haben können als das Diffusor-Material und z. B. Glaskörper sein können.

Die sich zwischen den Diffusor-Scheiben 8 und den Reflektoren 9 erstreckenden Zwischenwände 7c weisen keine oder nahezu keine weißen Partikel und somit keinen oder nahezu keinen Weißanteil auf. Sie können aus klarem oder durchscheinendem Material bestehen. Es ist im Rahmen der Erfindung auch möglich, die Seitenwandabschnitte 7c wegzulassen, so dass sich freie Durchgänge zwischen der Lampenkammer 14 und den seitlich benachbarten Leuchtenkammern 12 ergeben, die das von der wenigstens einen Lampe 5 ausgehende Licht unbeeinträchtigt passieren kann. Insbesondere dann, wenn ein Reflektor 9 vorgesehen ist, der sich über dem Korb 7b durchgehend erstreckt, kann auch die Deckenwand 7e entfallen. Die Deckenwand 7e kann aus einem Diffusor-Material mit Weißanteil bestehen oder aus dem Material der Zwischenwände 7c bestehen. Wenn die Deckenwand 7e oberseitig durch einen durchgehenden Reflektor 9 abgedeckt ist, kann sie auch aus klar durchsichtigem oder durchscheinendem Material bestehen oder auch fehlen. Im Rahmen der Erfindung kann die obere Haube 7a ein einteiliges Bauteil sein. Innenseitig an der Deckenwand 7e kann eine Schutzwand 23 befestigt sein, das den darüber befindlichen Bereich der Leuchte 1 vor Wärme schützt, und das auch als Reflektor ausgebildet sein kann.

Im Funktionsbetrieb der Leuchte 1 werden die von der wenigstens einen Lampe 5 ausgehenden Lichtstrahlen 24a bei ihrem Durchtritt durch den unteren Korb 7b diffus gestreut, wodurch die von der Abdeckung 15 ausgehenden Lichtstrahlen 24b entblendet sind. Die durch die Zwischenwände 7c hindurchtretenden Lichtstrahlen 24c werden an den Reflektionsflächen der Reflektoren 9 reflektiert und treten als Lichtstrahlen 24d durch die Diffusor-Scheiben 8 hindurch, wobei sie diffus gestreut und ebenfalls entblendet werden. Hierbei ergibt sich ein Lichtbild der Leuchte 1, das sich im Wesentlichen über die gesamte Querabmessung der Leuchte 1 erstreckt und die den Diffusor-Korb 7b umgebenden Bereiche gegebenenfalls in anderer Farbe erhellt.

Im Funktionsbetrieb wird die Lampenkammer 14 durch von der wenigstens einen Lampe erwärmt, bei der es sich vorzugsweise um eine Gasentladungsröhre und insbesondere um eine moderne dünne Röhre handelt. Die in der Lampenkammer 14 erwärmte Luft kann durch die wenigstens eine Lichtaustrittsöffnung 22 in der Deckenwand 7e und/oder in durchgehend ausgebildeten Reflektoren 9 nach oben entweichen, wobei auch in der Deckenwand 2a wenigstens ein Loch angeordnet sein kann, das eine Entlüftung nach oben ermöglicht. Durch diesen aufgrund des natürlichen Auftriebs selbsttätig stattfindenden Luftstrom wird durch die wenigstens eine Lufteintrittöffnung 21 Luft aus der Umgebung eingesaugt, wodurch nicht nur ein Luftaustausch in der Lampenkammer 14 stattfindet, sondern auch eine wirksame Kühlung auch der wenigstens einen Gasentladungslampe 5, wodurch deren Leistungsfähigkeit vergrößert wird.

Durch vorzugsweise innenseitig an den Seitenwänden 7c angeordnete oder diese ersetzende Farbfilterscheiben 25 können den Diffusor-Korb 7b umgebenden Bereich in der ausgewählten Farbe des bzw. der Farbfilterscheiben 25 gefärbtes Licht abgestrahlt werden. Es können der Leuchte 1 mehrere Farbfilterscheiben in unterschiedlichen Farben zugeordnet sein, die wahlweise ausgewählt und ausgetauscht werden können. Dies gilt sowohl für die Vorfertigung der Leuchte 1 als auch für den Benutzer der im zu beleuchtenden Raum montierten Leuchte.

Die erfindungsgemäße Leuchte eignet sich sowohl als Einbauleuchte als auch als Pendelleuchte für eine Decke und auch als Anbauleuchte für eine Decke oder Wand. Im Falle einer Einbauleuchte eignet sie sich sowohl für den Einbau in eine Einbauöffnung als auch für einen Einbau oder für eine Einlegung zwischen Tragschienen.

## Patentansprüche

1. Leuchte (1) mit mindestens einer Fassung (6) für mindestens eine in diese einzusetzende röhrförmige Gasentladungslampe (5), und mit einem - von dem zu beleuchtenden Bereich aus gesehen - vor der einzusetzenden Lampe (5) angeordneten Diffusor-Korb (7b), der eine die einzusetzende Lampe (5) begrenzende Lampenkammer (14) zu dem zu beleuchtenden Bereich hin abgrenzt und zumindest teilweise aus einem eine teillichtdurchlässige Wandung bildenden Material besteht,
wobei die dem Diffusor-Korb (7b) gegenüberliegende Wandung der Lampenkammer (14) mindestens eine Luftaustrittsöffnung (22) aufweist,
**dadurch gekennzeichnet,**
**dass** der Diffusor-Korb (7b) an mindestens einer Seite der Lampenkammer (14) mindestens eine Lufteintrittsöffnung (21) aufweist,
**dass** der Diffusor-Korb (7b) aus Drahtgitter (13) oder Lochblech besteht, das innen am Korbboden und mindestens am unteren Teil der Korbseitenwände (13b) mit einer Diffusor-Schicht (15a) belegt ist, und
**dass** die Diffusor-Schicht (15a) an mindestens einer Korbseitenwand (7d) zur Bildung der Lufteintrittsöffnung (21) in dem entsprechenden Bereich einen Abstand zu dem Drahtgitter (13) oder Lochblech hat.

2. Leuchte nach Anspruch 1,
**dadurch gekennzeichnet,**
**dass** die Lufteintrittsöffnung (21) am oberen Rand des Diffusor-Korbes (7b) angeordnet ist.

3. Leuchte nach Anspruch 1 oder 2, mit
mindestens einen seitlich von der einzusetzenden Lampe (5) angeordneten Reflektor (9), einer - von dem zu beleuchtenden Bereich aus gesehen - vor dem/jedem Reflektor (9) angeordneten Diffusor-Scheibe (8) aus teillichtdurchlässigem Material, einer zwischen der einzusetzenden Lampe (5) und dem von dem Reflektor (9) und der Diffusor-Scheibe (8) eingeschlossenen Raum (12) angeordneten Diffusor-Zwischenwand (7c),
**dadurch gekennzeichnet,**
**dass** der Reflektionsgrad des Reflektors (9) 100 % oder nahezu 100 % ist und/oder das teillichtdurchlässige Material der Zwischenwand (7c) vollständig oder nahezu vollständig frei von streuenden Einlagerungen ist.

## Claims

1. Luminaire (1) having at least one fitting (6) for at least one tube-like gas discharge lamp (5) to be put in place in the fitting, and having a diffuser basket (7b) arranged before - seen from the region to be illuminated - the lamp (5) to be put in place, which divides off, in the direction towards the region to be illuminated, a lamp chamber (14) bounding the lamp (5) to be put in place, and is at least in part of a material forming a partially light-permeable wall,
wherein the wall of the lamp chamber (15) lying opposite to the diffuser basket (7b) has at least one air exit opening (22),
**characterized in that**,
the diffuser basket (7b) has at least on one side of the lamp chamber (14) at least one air entry opening (21),
**in that** the diffuser basket (7b) is of wire mesh (13) or perforated sheet, which internally at the basket base and at least at the lower part of the basket side walls (13b) is covered with a diffuser layer (15a) and
**in that** the diffuser layer (15a) has, at at least one basket side wall (7d), a spacing to the wire mesh (13) or perforated sheet for the formation of the air entry opening (21) in the corresponding region.

2. Luminaire according to claim 1,
**characterized in that**,
the air entry opening (21) is arranged on the upper edge of the diffuser basket (7b).

3. Luminaire according to claim 1 or 2, having
at least one reflector (9) arranged to the side of the lamp (5) to be put in place, a diffuser plate (8) arranged - seen from the region to be illuminated - before the/each reflector (9), the diffuser plate being of partially light-permeable material, a diffuser intermediate wall (7c) arranged between the lamp (5) to be put in place and the space (12) enclosed by the reflector (9) and the diffuser plate (8),
**characterized in that**,
the degree of reflection of the reflector (9) is 100% or virtually 100% and/or the partially light-permeable material of the intermediate wall (7c) is completely or virtually completely free of scattering inclusions.

## Revendications

1. Lampe (1) avec au moins une douille (6) pour au moins une ampoule à décharge de gaz (5) de forme tubulaire à insérer dans celle-ci, et avec un panier diffuseur (7b) disposé - vu depuis la zone à éclairer - devant l'ampoule (5) à insérer, lequel délimite une chambre d'ampoule (14) délimitant l'ampoule (5) à insérer, vers la zone à éclairer, et est constitué au moins en partie d'un matériau formant une paroi partiellement transparente,
la paroi de la chambre d'ampoule (14), opposée au panier diffuseur (7b), présentant au moins un orifice de sortie d'air (22),
**caractérisée**
**en ce que** le panier diffuseur (7b) présente au moins sur un côté de la chambre d'ampoule (14) au moins un orifice d'entrée d'air (21),
**en ce que** le panier diffuseur (7b) est constitué d'un grillage (13) ou d'une tôle perforée qui est recouverte d'une couche de diffusion (15a) à l'intérieur sur le fond du panier et au moins sur la partie inférieure des parois latérales (13b) du panier, et
**en ce que** la couche de diffusion (15a) présente, sur au moins une paroi latérale (7d) du panier, un écartement par rapport au grillage (13) ou à la tôle perforée, pour former l'orifice d'entrée d'air (21) dans la zone correspondante.

2. Lampe selon la revendication 1,
**caractérisée**
**en ce que** l'orifice d'entrée d'air (21) est disposé sur le bord supérieur du panier diffuseur (7b).

3. Lampe selon la revendication 1 ou 2, avec
au moins un réflecteur (9) disposé sur le côté de l'ampoule (5) à insérer, un disque diffuseur (8) disposé devant le/chaque réflecteur (9) - vu depuis la zone à éclairer - en un matériau partiellement transparent, une cloison de diffuseur (7c) disposée entre l'ampoule (5) à insérer et l'espace (12) enfermé par le réflecteur (9) et le disque diffuseur (8),
**caractérisée**
**en ce que** le degré de réflexion du réflecteur (9) est égal à 100 % ou sensiblement égal à 100 % et/ou le matériau partiellement transparent de la cloison (7c) est entièrement ou presque entièrement exempt d'inclusions à effet dispersif.
